# FASCICULE DE BREVET EUROPEEN

(11) **EP 3 511 951 B1**
(45) Date de publication et mention de la délivrance du brevet: **07.06.2023**
(21) Numéro de dépôt: 18212344.8
(22) Date de dépôt: 13.12.2018
(51) Int. Cl.: H01B 5/10, H01B 5/00

(54) **CONDUCTEUR DE TRANSPORT D'ÉNERGIE ÉLECTRIQUE AÉRIEN HAUTE TENSION**
HOCHSPANNUNGS-FREILEITUNG ZUM TRANSPORT VON ELEKTRISCHER ENERGIE
CONDUCTOR FOR OVERHEAD TRANSPORT OF HIGH-VOLTAGE ELECTRIC POWER

(30) Priorité: 16.01.2018 FR 1850358
(43) Date de publication de la demande: 17.07.2019
(73) Titulaire: Nexans, 92400 Courbevoie (FR)
(72) Inventeur: MORICE, Stéphane, 62790 LEFOREST (FR); DELBOVE, Maxime, 59780 CAMPHIN-EN-PEVELE (FR); RODRIGUEZ, Dionisio, 59700 MARCQ-EN-BAROEUL (FR); PELOSO, Dominique, 62580 NEUVILLE-SAINT-VAAST (FR)
(74) Mandataire: Ipsilon

(56) Documents cités:
- WO-A1-2015/194221
- CN-U- 202 996 331
- CN-U- 203 311 918
- CN-U- 203 520 993
- JP-A- 2004 273 177

## Description

L'invention concerne un conducteur de transport d'énergie électrique aérien haute tension.

Le document CN 203 311 918 U décrit un conducteur de transport d'énergie électrique aérien haute tension comportant un groupe central de tubes en matériau composite à base d'aluminium et une couche extérieure de fils conducteurs pleins.

Le document de brevet CN 203520993 U décrit un conducteur de transport d'énergie électrique aérien haute tension comportant un groupe central de tubes en aluminium toronnés entouré de couches de fils conducteurs pleins en aluminium également toronnés.

Si ce groupe central de tubes en aluminium permet d'obtenir un conducteur de diamètre relativement important et donc d'éviter l'effet couronne appelé également effet corona propre à générer un bruit audible, lorsque ce conducteur est installé et sous tension, ce type de conducteur pose le problème technique suivant.

Ce conducteur connu présente une tenue au sertissage de manchons de connexion très limitée, les tubes du groupe central ayant une forte tendance à se déformer.

L'invention résout ce problème en proposant un conducteur de transport d'énergie électrique aérien haute tension présentant une résistance transversale assurant une bonne tenue au sertissage de manchons de connexion.

L'invention concerne un conducteur de transport d'énergie électrique aérien haute tension comportant un groupe central comprenant dans au moins une couche interne des fils tubulaires métalliques autour d'un jonc central, ce groupe central étant entouré d'au moins une couche externe de fils pleins conducteurs, ladite couche interne comprenant également au moins un fil plein, caractérisé que les fils conducteurs de ladite couche externe sont de diamètre inférieur à celui des fils de ladite couche interne.

Grâce à l'invention, le diamètre du conducteur est augmenté sans augmentation notable de son poids, ce qui est important, car ce type de conducteur aérien est installé sur des pylônes et le renfort mécanique de ces pylônes est complexe et coûteux.

En outre, la réduction du diamètre des fils de la couche externe par rapport au diamètre des fils de la couche interne permet de réduire le bruit engendré par l'effet de couronne, émis par la ligne en fonctionnement, en limitant l'effet de pointe à l'origine de l'ionisation de l'air et du bruit.

L'invention permet également d'obtenir un conducteur pouvant travailler à haute température et garantissant une bonne durée de vie.

Selon un mode de réalisation préféré, ladite couche interne comporte au moins deux fils pleins.

Lesdits deux fils pleins sont de préférence diamétralement opposés dans ladite couche interne.

De préférence, le(s)dit(s) fil(s) plein(s) est (sont) de même diamètre externe que lesdits fils tubulaires.

Avantageusement, le(s)dit(s) fil(s) plein(s) est (sont) métalliques.

De préférence, lesdits fils sont en aluminium ou alliage d'aluminium. L'aluminium peut être dur ou recuit.

Ledit jonc central est de préférence constitué de fibres noyées dans une résine.

Le conducteur présente grâce à ce type de jonc composite une tenue mécanique particulièrement importante, permettant une installation sur des pylônes relativement éloignés.

Le jonc central peut être également un jonc en fils d'acier ou en fils d'aluminium ou d'alliage d'aluminium.

Ledit jonc central est avantageusement constitué de fibres de carbone noyées dans une résine époxy.

Ledit jonc comporte avantageusement une couche de revêtement d'aluminium ou alliage d'aluminium.

Tous les fils sont de préférence toronnés.

L'invention est décrite ci-après plus en détail à l'aide d'une figure ne représentant qu'un mode de réalisation préféré de l'invention

La figure unique est une vue en coupe transversale d'un conducteur de transport d'énergie électrique aérien haute tension conforme à l'invention.

Un conducteur de transport d'énergie électrique aérien haute tension conforme à l'invention comporte un groupe central 1 comprenant dans une ou plusieurs couche(s) interne(s) des fils tubulaires métalliques 1A, de préférence en aluminium ou alliage d'aluminium, et également au moins un fil plein 1D de même diamètre externe, autour d'un jonc central 1B et ce groupe central est entouré d'au moins une couche externe de fils pleins conducteurs 2, de préférence en aluminium ou alliage d'aluminium.

Selon ce mode de réalisation préféré, la couche interne comporte au moins deux fils pleins 2A métalliques, et de préférence en aluminium ou alliage d'aluminium, diamétralement opposés dans la couche interne. Il est ainsi obtenu une bonne résistance à la compression transversale.

Tous les fils sont toronnés pour former le conducteur.

Le jonc central 1B est constitué de fibres de carbone noyées, de préférence par pultrusion, dans une résine époxy et comporte une couche d'aluminium 1E de revêtement d'aluminium ou alliage d'aluminium.

Les fils conducteurs 2 de la couche externe sont de diamètre inférieur à celui des fils 1A, 1D de la couche interne.

A titre d'exemple dimensionnel, un tel conducteur peut comprendre :
- un jonc central 1B composite d'un diamètre de l'ordre de 7 millimètres avec une couche de revêtement 1E d'une épaisseur de l'ordre de 0,5 millimètre,
- six fils tubulaires 1A de la couche interne, d'un diamètre de l'ordre de 5 millimètres et d'une épaisseur de l'ordre de 1,5 millimètre,
- deux fils pleins 1D de la couche interne d'un diamètre de l'ordre de 5 millimètres,
- dix-huit fils conducteurs 2 de la couche externe d'un diamètre de l'ordre de 3,5 millimètres.

## Revendications

1. Conducteur de transport d'énergie électrique aérien haute tension comportant un groupe central (1) comprenant dans au moins une couche interne des fils tubulaires métalliques (1A) autour d'un jonc central (1B), ce groupe central (1) étant entouré d'au moins une couche externe de fils pleins conducteurs (2), ladite couche interne comprenant également au moins un fil plein (1D), caractérisé que les fils conducteurs (2) de ladite couche externe sont de diamètre inférieur à celui des fils (1A, 1D) de ladite couche interne.

2. Conducteur selon la revendication 1, **caractérisé en ce que** ladite couche interne comporte au moins deux fils pleins (1D).

3. Conducteur selon la revendication précédente, **caractérisé en ce que** lesdits deux fils pleins (1D) sont diamétralement opposés dans ladite couche interne.

4. Conducteur selon l'une des revendications précédentes, caractérisé que le(s)dit(s) fil(s) plein(s) (1D) est (sont) de même diamètre externe que lesdits fils tubulaires (1A).

5. Conducteur selon l'une des revendications précédentes, caractérisé que le(s)dit(s) fil(s) plein(s) (1D) est (sont) métalliques.

6. Conducteur selon l'une des revendications précédentes, caractérisé que lesdits fils (1A, 1D, 2) sont en aluminium ou alliage d'aluminium.

7. Conducteur selon l'une des revendications précédentes, caractérisé que ledit jonc central (1B) est constitué de fibres noyées dans une résine.

8. Conducteur selon la revendication précédente, caractérisé que ledit jonc central (1B) est constitué de fibres de carbone noyées dans une résine époxy.

9. Conducteur selon la revendication 7 ou 8, caractérisé que ledit jonc (1B) comporte une couche de revêtement (1E) d'aluminium ou alliage.

10. Conducteur selon l'une des revendications précédentes, caractérisé que lesdits fils (1A, 1D, 2) sont toronnés.

## Patentansprüche

1. Hochspannungs-Freileitung zum Transport von elektrischer Energie, die eine zentrale Gruppe (1) aufweist, die in mindestens einer inneren Schicht rohrartige Metalldrähte (1A) um ein Zentralelement (1B) umfasst, wobei diese zentrale Gruppe (1) von mindestens einer äußeren Schicht leitender Volldrähte (2) umgeben ist, wobei die innere Schicht ebenfalls mindestens einen Volldraht (1D) umfasst, **dadurch gekennzeichnet, dass** die leitenden Drähte (2) der äußeren Schicht einen kleineren Durchmesser als den der Drähte (1A, 1D) der inneren Schicht haben.

2. Leitung nach Anspruch 1, **dadurch gekennzeichnet, dass** die innere Schicht mindestens zwei Volldrähte (1D) aufweist.

3. Leitung nach vorangehendem Anspruch, **dadurch gekennzeichnet, dass** die zwei Volldrähte (1D) in der inneren Schicht diametral gegenüberliegen.

4. Leitung nach einem der vorangehenden Ansprüche, **dadurch gekennzeichnet, dass** der/die Volldraht/-drähte (1D) den gleichen Außendurchmesser wie die rohrartigen Drähte (1A) hat/haben.

5. Leitung nach einem der vorangehenden Ansprüche, **dadurch gekennzeichnet, dass** der/die Volldraht/-drähte (1D) aus Metall ist/sind.

6. Leitung nach einem der vorangehenden Ansprüche, **dadurch gekennzeichnet, dass** die Drähte (1A, 1D, 2) aus Aluminium oder Aluminiumlegierung sind.

7. Leitung nach einem der vorangehenden Ansprüche, **dadurch gekennzeichnet, dass** das Zentralelement (1B) aus Fasern besteht, die in ein Harz eingebettet sind.

8. Leitung nach vorangehendem Anspruch, **dadurch gekennzeichnet, dass** das Zentralelement (1B) aus Carbonfasern besteht, die in ein Epoxydharz eingebettet sind.

9. Leitung nach Anspruch 7 oder 8, **dadurch gekennzeichnet, dass** das Element (1B) eine Überzugsschicht (1E) aus Aluminium oder Legierung aufweist.

10. Leitung nach einem der vorangehenden Ansprüche, **dadurch gekennzeichnet, dass** die Drähte (1A, 1D, 2) verseilt sind.

## Claims

1. A conductor for overhead transport of high-voltage electric power including a central group (1) comprising, in at least one inner layer, tubular metal wires (1A) around a central rod (1B), this central group (1) being surrounded by at least one outer layer of solid conductive wires (2), said inner layer also comprising at least one solid wire (1D), **characterized in that** the conductive wires (2) of said outer layer have a diameter smaller than that of the wires (1A, 1D) of said inner layer.

2. The conductor according to claim 1, **characterized in that** said inner layer includes at least two solid wires (1D).

3. The conductor according to the preceding claim, **characterized in that** said two solid wires (1D) are diametrically opposite in said inner layer.

4. The conductor according to one of the preceding claims, **characterized in that** said solid wire(s) (1D) has (have) the same outer diameter as said tubular wires (1A).

5. The conductor according to one of the preceding claims, **characterized in that** said solid wire(s) (1D) is (are) metallic.

6. The conductor according to one of the preceding claims, **characterized in that** said wires (1A, 1D, 2) are made from aluminum or aluminum alloy.

7. The conductor according to one of the preceding claims, **characterized in that** said central rod (1B) is made up of fibers embedded in a resin.

8. The conductor according to the preceding claim, **characterized in that** said central rod (1B) is made up of carbon fibers embedded in an epoxy resin.

9. The conductor according to claim 7 or 8, **characterized in that** said rod (1B) includes a coating layer (1E) of aluminum or alloy.

10. The conductor according to one of the preceding claims, **characterized in that** said wires (1A, 1D, 2) are twisted.
